# EUROPÄISCHE PATENTANMELDUNG

(11) **EP 0 006 229 A1**
(43) Veröffentlichungstag der Anmeldung: **09.01.1980**
(21) Anmeldenummer: 79101937.5
(22) Anmeldetag: 13.06.1979
(51) Int. Cl.: H01H 1/06, H01H 1/42

(54) **Kontaktelement**

(30) Priorität: 19.06.1978 DE 7818404 U
(71) Anmelder: Concordia Sprecher GmbH, D-70794 Filderstadt (DE)
(72) Erfinder: Perle, Josef, D-7440 NT-Zizishausen (DE); Löffler, Wolfgang K., D-7447 Aichtal (DE)
(74) Vertreter: Grämkow, Werner

(57) **Zusammenfassung**

Es wird ein Kontaktelement (1, 2) für eine Mittel- oder Hochspannungs-Verbindung beschrieben, das aus Stahl besteht und im Kontaktstellenbereich wenigstens einen nletförmigen Kupfereinsatz (5, 6) besitzt, so dass bel hoher Festigkeit des Kontaktelements eine gute elektrische Leitfähigkeit an der Kontaktstelle gewährleistet ist.

## Beschreibung

Die Erfindung betrifft ein Kontaktelement für aus einem festen und einem beweglich gelagerten Element bestehende elektrische Verbindungen, insbesondere in Mittel- oder Hochspannungsanlagen.

Es ist bekannt, Kontaktelemente, insbesondere Erderarme aus verschiedenen Werkstoffen herzustellen. Ganz aus Kupfer gefertigte Erderarme, die einen sehr niedrigen Übergangswiderstand in den Kontaktstellenbereichen erbringen, sind in der Regel zu teuer, während ganz aus Stahl gefertigte Erderarme zwar wirtschaftlich zu fertigen sind, jedoch im Kontaktstellenbereich einen schlechten Stromübergang besitzen und damit nur für niedrige Kurzschlußströme geeignet sind.

Insbesondere bei Schnellerdern wurde bereits versucht, Stahlarme mit Kupferlaschen zu versehen, aber diese an sich günstige Lösung besitzt den Nachteil, daß die Befestigung der Kupferlaschen aufwendig ist und somit die Gesamtkosten des Kontaktelements wiederum relativ hoch sind.

Aufgabe der vorliegenden Erfindung ist es, ein Kontaktelement der eingangs angegebenen Art so auszubilden, daß trotz niedriger Herstellkosten im Kontaktstellenbereich ein niedriger Übergangswiderstand, d.h. ein guter Stromübergang erzielt wird.

Gelöst wird diese Aufgabe nach der Erfindung dadurch, daß im Kontaktstellenbereich des aus Stahl bestehenden Kontaktelements wenigstens ein vorstehender Kupfereinsatz vorgesehen ist.

Durch diese Maßnahmen wird einerseits ausgenützt, daß die elektrische Leitfähigkeit der aus Stahl bestehenden Kontaktelemente an sich ausreichend ist und ein guter Stromübergang durch die Kupfereinsätze gewährleistet wird, und daß andererseits die Fixierung eines Einsatzes in den Stahlelementen kostengünstig, z.B. durch Pressen oder Stauchen, erfolgen kann.

Vorzugsweise ist im Kontaktstellenbereich wenigstens ein Kupferniet in das Kontaktelement eingenietet. Die Verwendung von Kupfernieten ist ganz besonders vorteilhaft, weil diese preisgünstigen Kupfernieten einen guten Kontakt im Kontaktstellenbereich erbringen und besonders leicht und dauerhaft fixiert werden können.

Im Falle der Ausgestaltung des Kontaktelements als Erderarm werden die Kupfernieten in den Kontaktstellenbereichen der beiden durch eine Feder gegeneinander gespannten Stahlarme in der Nähe der freien Enden der Stahlarme und vorzugsweise einander gegenüberliegend angebracht.

Ein Ausführungsbeispiel der Erfindung wird nachfolgend unter Bezugnahme auf die Zeichnung näher erläutert; in der Zeichnung zeigt:
Fig. 1 eine schematische, teilweise geschnitten dargestellte Teilansicht eines gemäß der Erfindung ausgebildeten Erdermessers, und
Fig. 2 eine Draufsicht des Erdermessers nach Fig. 1.

Nach Fig. 1 besteht das Erdermesser aus zwei zueinander parallelen . mit gegenseitigem Abstand angeordneten Stahlarmen 1, 2, die unter Zwischenschaltung eines Abstandselements mittels einer Feder 4 gegeneinander gespannt sind.

Im Kontaktstellenbereich 3, insbesondere im Bereich der freien Enden der Stahlarme 1, 2 sind Kupfernieten 5, 6 angebracht, die im Kontaktstellenbereich einen guten Stromübergang gewährleisten.

Da die die Stahlarme 1, 2 durchsetzenden und durch die beiderseits vorhandenen Nietköpfe dauerhaft und sicher befestigten Kupfernieten überdies sehr einfach und schnell anzubringen sind, können nach der Erfindung kostengünstig zu fertigende, wenig Kupfer benötigende und dennoch elektrisch optimale Kontaktelemente erhalten werden.

## Patentansprüche

1. Kontaktelement für aus einem festen und einem beweglich gelagerten Element bestehende elektrische Verbindungen, insbesondere in Mittel- oder Hochspannungsanlagen, dadurch gekennzeichnet , daß im Kontaktstellenbereich (3) des aus Stahl bestehenden Kontaktelements (1,2) wenigstens ein vorstehender Kupfereinsatz (5, 6) vorgesehen ist.

2. Kontaktelement nach Anspruch 1, dadurch gekennzeichnet, daß im Kontaktstellenbereich (3) wenigstens ein Kupferniet (5, 6) in das Kontaktelement (1, 2) eingenietet ist.

3. Kontaktelement nach Anspruch 1 oder 2, gekennzeichnet durch zwei zueinander parallele Stahlarme (1, 2), die jeweils im Kontaktstellenbereich (3) mit wenigstens einem Kupferniet (5, 6) versehen sind.

4. Kontaktelement nach Anspruch 3, dadurch gekennzeichnet, daß die Kupfernieten (5, 6) an den beiden Stahlarmen (1, 2) einander gegenüberliegend angeordnet sind.

5. Kontaktelement nach Anspruch 3, oder 4, dadurch gekennzeichnet, daß die beiden Stahlarme (1, 2) durch eine Feder (4) gegeneinandergespannt sind.

6. Kontaktelement nach einem oder mehreren der vorhergehenden Ansprüche, dadurch gekennzeichnet , daß die Kupfernieten (5, 6) in unmittelbarer Nähe der freien Enden der Stahlarme (1, 2) angeordnet sind.
